# EUROPÄISCHE PATENTSCHRIFT

(11) **EP 0 048 336 B1**
(45) Veröffentlichungstag und Bekanntmachung des Hinweises auf die Patenterteilung: **28.11.1984**
(21) Anmeldenummer: 81106189.4
(22) Anmeldetag: 07.08.1981
(51) Int. Cl.: H01H 3/04, H01H 23/00

(54) **Hebelbetätigte Schalteinrichtung**
Switching device with lever operation
Appareil de commutation à levier de manoeuvre

(30) Priorität: 22.09.1980 US 189479
(43) Veröffentlichungstag der Anmeldung: 31.03.1982
(73) Patentinhaber: DEERE & COMPANY, Moline, Illinois 61265 (US)
(72) Erfinder: Felland, Richard Allen, Waterloo Iowa 50702 (US); Miller, James Anton, Cedar Falls Iowa 50613 (US)
(74) Vertreter: Gramm, Werner, Prof., Dipl.-Ing.

## Beschreibung

Die Erfindung betrifft eine hebelbetätigte Schalteinrichtung, die auf einer Konsole befestigt werden kann, bestehend aus
- einem Gehäuseteil mit im wesentlichen horizontalem Boden, an dem an sich gegenüberliegenden Enden zwei Vertikalschenkel sitzen ;
- zwei an den Vertikalschenkeln angeordneten Schaltern mit je einem eindrückbaren Schaltstößel, die sich mit lichtem Abstand gegenüberliegen ;
- einem Steuerhebel, der an seinem unteren Ende am Boden des Gehäuseteils befestigt ist und sich von dort zu einem freien oberen Ende erstreckt, das in lichtem vertikalen Abstand oberhalb der genannten Vertikalschenkel liegt, wobei der Steuerhebel in neutraler Ausgangsstellung mittig zwischen den Vertikaischenkeln steht, aus der er innerhalb eines festgelegten Hebelweges wahlweise in eine von zwei sich gegenüberliegenden Schaltstellungen verschwenkt werden kann, in denen er den Schaltstößei jeweils eines der beiden Schalter beaufschlagt ; und
- einer Anschlagvorrichtung, die mit dem Gehäuseteil verbunden ist und zwei oberhalb der Schaltstößel sich gegenüberliegende, den Verschwenkweg des Steuerhebels begrenzende Anschlagflächen aufweist.

Eine derartige Ausführungsform läßt sich der GB-PS 985 298 entnehmen. Hier ist der starr ausgebildete Steuerhebel an seinem unteren Ende in einer den Gehäuseboden bildenden Gummiplatte o. dgl. befestigt, die ein manuelles Verschwenken des Steuerhebels ermöglicht. Der Hebelanschlag besteht aus einem scheibenförmigen Blech, in dem zwei den Hebeiweg detinierende Längsschlitze kreuzförmig angeordnet sind, deren vier Endkanten jeweils eine eine Schaltstellung des Steuerhebels definierende Anschlagfläche für den Steuerhebel bilden. In dem Gehäuse sind zwei Paar Schalter kreuzförmig zueinander angeordnet, wobei der Steuerhebel in seiner lotrechten Neutralstellung genau mittig zwischen den vier Schaltstößeln liegt. Der scheibenförmige Hebelanschlag ist unter Zwischenschaltung einer Konsole gegen obere Gehäuseflansche geschraubt, so daß Hebelanschlag und Gehäuse von sich gegenüberliegenden Seiten gegen die Konsole verspannt sind.

Bei dieser vorbekannten Schalteinrichtung sind die die jeweilige Schaltstellung des Steuerhebels bestimmenden Anschlagflächen des Hebelanschlages gegenüber den Schaltstößeln nicht justierbar. Dadurch besteht die Gefahr einer Beschädigung der Schalter durch Übersteuerung der Schaltstößel, wenn der Steuerhebel unter Umständen einen zu großen Steuerweg zurücklegen kann.

Der Erfindung liegt somit die Aufgabe zugrunde, die eingangs erläuterte Schalteinrichtung so zu verbessern, daß immer exakte Hebelwege des Steuerhebels gewährleistet sind.

Diese Aufgabe wird gemäß der Erfindung durch folgende Merkmale gelöst:
a) die beiden Schalter sind je an einem vertikal gerichteten Flansch befestigt, die an den oberen Enden der beiden Vertikalschenkel rechtwinklig nach innen ragen ;
b) die Anschlagvorrichtung weist eine vertikale Stirnplatte auf, die an den Flanschen befestigt ist und an ihrem oberen Rand ein Paar sich horizontal erstreckender Lappen trägt, deren einander zugewandten Innenkanten die Anschlagflächen für den Steuerhebel bilden ;
c) die Stirnplatte ist gegenüber den Flanschen verschwenkbar und in der jeweiligen Schwenkstellung arretierbar.

Dabei ist es zweckmäßig, wenn die Befestigung der Anschlagvorrichtung an den Flanschen über durch obere, Bohrungen in der Stirnplatte gesteckte Bolzen-Mutter-Verbindungen sowie über durch untere, horizontale Schlitze der Stirnplatte gesteckte Bolzen-Mutter-Verbindungen erfolgt.

Außerdem kann es vorteilhaft sein, wenn im Boden des Gehäuseteils ein erster Schlitz und im unteren Rand der Stirnplatte ein zweiter Schlitz vorgesehen sind, die zueinander so angeordnet sind, daß ein Verschwenkwerkzeug gleichzeitig in beide Schlitze eingreifen und durch Verdrehung die Stirnplatte gegenüber dem Gehäuse verschwenken kann, wenn die die horizontalen Schlitze (47) durchragenden Bolzen-Mutter-Verbindungen gelöst sind.

Um die Verschwenkbarkeit des Steuerhebels zu gewährleisten, ist es zweckmäßig, anstelle der aus Gummi o. dgl. bestehenden Bodenplatte der vorbekannten Schalteinrichtung den Steuerhebel selbst aus flexiblem Flachmaterial mit rechteckigem Querschnitt herzustellen, dessen Schmalseiten parallel zum Hebelverschwenkweg liegen. Dadurch ist eine alterungsbeständige und von Witterungseinflüssen unabhängige gleichmäßige Flexibilität des Steuerhebels gewährleistet.

Eine besonders einfache und zweckmäßige Justierung des Hebelanschlages läßt sich dann erreichen, wenn das Gehäuseteil im wesentlichen U-förmig ausgebildet ist und die die U-Schenkel bildenden Vertikalschenkel elastisch verschwenkbar sind, so daß Stirnplatte, Vertikalschenkel und der den U-Steg bildende Boden ein elastisches Gelenkviereck bilden, das relativ gegenüber dem Hebelverschwenkweg in gewünschten Stellungen justierbar ist.

Bei der erfindungsgemäßen Schalteinrichtung läßt sich durch entsprechende Justierung der Stirnplatte sicherstellen, daß der Steuerhebel die Schaltstößel nicht über ihren Schaltpunkt hinaus eindrückt. Die neue Schalteinrichtung zeichnet sich durch völlige Wartungsfreiheit aus. Es gibt keine Bauteile, die miteinander in gleitender Berührung stehen. Die Justierung der Anschlagvorrichtung kann in einfacher Weise ohne Einsatz eines Spezialwerkzeuges durchgeführt werden.

Weitere Vorteile der Erfindung ergeben sich aus der Erläuterung eines Ausführungsbeispieles.

In der Zeichnung ist eine als Beispiel dienende Ausführungsform der Erfindung dargestellt. Es zeigen :
Figur 1 in Vorderansicht eine hebelbetätigte Schalteinrichtung, wobei in gestrichelten Linien verschiedene Schaltstellungen dargestellt sind ;
Figur 2 die Darstellung gemäß Figur 1 in Seitenansicht ;
Figur 3 in perspektivischer Darstellung das in Figur 1 in Vorderansicht gezeigten Gehäuseteils ;
Figur 4 in perspektivischer Darstellung die in Figur 1 in Vorderansicht dargestellte Anschlagvorrichtung und
Figur 5 in perspektivischer Darstellung das untere Ende des Steuerhebels.

Dargestellt ist eine hebelbetätigte Schalteinrichtung 1, in der ein flexibel ausgestalteter Steuerhebel 30 mit seinem unteren Ende an einem Gehäuseteil 20 befestigt ist und an seinem oberen freien Ende einen Handhabungsknopf 34 aufweist. Dieser Steuerhebel kann entlang eines festgelegten Hebelweges nach vorn oder nach hinten verschwenkt werden, um einen vorderen oder einen hinteren Schalter 10, 11 zu beaufschlagen. Um die Schaltstößel 12, 13 dieser Schalter 10, 11 vor einer Übersteuerung zu schützen, ist eine justierbare Anschlagvorrichtung 40 vorgesehen.

Im einzelnen zeigt Figur 1, daß die Schalter 10, 11 an Flanschen 24, 25 eines im wesentlichen U-förmig ausgebildeten Gehäuseteils 20 über Bolzen 53, 54 und Muttern 55 befestigt sind. Es handelt sich um Ein-Aus-Schalter, die üblicherweise zur Steuerung hydraulischer Einrichtungen verwendet und durch Beaufschlagung ihrer Schaltstößel geschaltet werden. Die die beiden U-Schenkel bildenden Vertikalschenkel 22, 23 des Gehäuseteils 20 gehen an ihren oberen Enden rechtwinklig in den nach innen ragenden, vertikal gerichteten Flansch 24, 25 über. Der U-Steg des Gehäuseteils 20 wird durch einen im wesentlichen rechteckig ausgebildeten Boden 21 gebildet, der an sich gegenüberliegenden Enden die beiden Vertikalschenkel 22, 23 trägt. In dem Boden 21 ist ein erster Schlitz 26 vorgesehen, dessen Funktion später erläutert wird.

Im Boden 21 ist ferner eine Öffnung 19 vorgesehen (siehe insbesondere Figur 3), die zur Aufnahme des mit einem Außengewinde versehenen unteren Endes 31 des Steuerhebels 30 dient. Die Befestigung des unteren Endes 31 mit dem Gehäuseboden 21 erfolgt über ein Paar Gegenmuttern 32, die zwischen sich den Gehäuseboden 21 sowie eine Konsole 5 einspannen, durch deren Öffnung 6 das untere Ende 31 des Steuerhebels gesteckt ist. Die Gegenmuttern 32 dienen somit gleichzeitig zur Besfestigung des Steuerhebels 30 und zur Festlegung des Gehäuseteils 20 an der Konsole 5. Das Gehäuseteil 20 könnte natürlich auch an einem seiner Vertikalschenkel 22, 23 an einer geeigneten Konsole befestigt werden.

Der Steuerhebel 30 besteht aus flexiblem Flachmaterial mit rechteckigem Querschnitt, dessen Schmalseiten parallel zum Hebelverschwenkweg liegen, so daß sich die breiteren Seiten parallel zu den Vertikaischenkuin 22, 23 erstrecken. Das Außengewinde am unteren Hebelende 31 ist lediglich auf den Schmalseiten vorgesehen. Das obere Hebelende 33 ist ebenfalls mit einem Außengewinde versehen, auf das der Handhabungsknopf 34 aufgeschraubt ist.

Die Anschlagvorrichtung 40 weist eine im wesentlichen rechteckförmig ausgebildete vertikale Stirnplatte 41 auf, die an den genannten Flanschen 24, 25 durch die Bolzen 53, 54 und Muttern 55 befestigt ist, die auch zur Befestigung der Schalter 10, 11 dienen. Obere Bolzen 53 sind durch entsprechende Bohrungen 53a in der Stirnplatte 41 und durch Bohrungen 53b in den Flanschen 24, 25 gesteckt. Untere Bolzen 54 durchragen horizontale Schlitze 47 in der Stirnplatte 41 und Bohrungen 47a in den Flanschen 24, 25 (siehe Figuren 3 und 4). Die Schlitze 47 dienen in Verbindung mit einem zweiten Schlitz 48 im unteren Rand der Stirnplatte 41 und in Verbindung mit dem ersten Schlitz 26 im Gahäuseboden 21 zur Justierung der Anschlagvorrichtung 40.

Die Stirnplatte 41 der Anschlagvorrichtung 40 trägt an ihrem oberen Rand ein Paar sich horizontal erstreckender Lappen 42, 43, deren einander zugewandten Innenkanten 44, 45 die genannten Anschlagflächen für den Steuerhebel 30 bilden.

Die vorstehende Schalteinrichtung arbeitet wie folgt :
Zur Betätigung des vorderen Schalters 10 ergreift die Bedienungsperson den Handhabungsknopf 34 und drückt den Steuerhebel 30 in seine vordere Arbeitsstellung, die in Figur 1 durch die gestrichelten Linien 60 angedeutet ist. Hierdurch wird der Schaltstößei 12 eingedrückt und betätigt den Schalter 10, wobei die vordere Anschlagkante 44 eine Übersteuerung durch einen zu großen Hebelausschlag verhindert und dadurch den Schalter 10 vor Beschädigungen schützt. Entsprechendes gilt für die Betätigung des hinteren Schalters 11 ; diese Schaltstellung des Steuerhebels 30 ist in Figur 1 durch die gestrichelten Linien 61 angedeutet.

Um den Schutz der Schalter 10, 11 gegen Übersteuerung immer sicherstellen zu können, ist eine Justiereinrichtung vorgesehen, die aus den Schlitzen 47 und den beiden Schlitzen 26, 48 besteht.

Die Justiereinrichtung ermöglicht in erster Linie eine Verschwenkung der Anschlagvorrichtung 40 gegenüber dem Gehäuseteil 20. Um die Justierung vornehmen zu können, werden die Muttern 55 der unteren Bolzen 54 gelöst ; dann wird z. B. ein flacher Schraubenzieher, wie es in der Figur 1 durch die gestrichelten Linien 65 angedeutet ist, in die Schlitze 26, 48 eingeschoben ; durch leichte Verdrehung des Schraubenziehers läßt sich nun die Stirnplatte 41 gegenüber dem Gehäuseteil 20 verschwenken. Diese Verschwenkung wird ermöglicht durch die Schlitze 47 in der Stirnplatte 41 sowie durch eine gewisse Elastizität der Vertikalschenkel 22, 23 des Gehäuseteils 20. Stirnplatte 41, Vertikalschenkel 22, 23 und Gehäuseboden 21 bilden zusammen ein elastisches Gelenkviereck mit Gelenkpunkten 53a, wobei die « Verschwenkung durch elastisches Verschwenken der genannten Vertikalschenkel erfolgt. Die Schalter 10, 11 behalten ihre Lage im wesentlichen bei, wenn die Stirnplatte 40 verschwenkt wird, wodurch sich lediglich die Stellungen der Anschlagflächen 44, 45 ändern. Dadurch lassen sich also die Anschlagflächen 44, 45 gegenüber den Schaltstö-BeIn 12, 13 justieren, so daß immer deren Übersteuerung durch den Steuerhebel 30 verhindert werden kann. Nach erfolgter Justierung werden die Muttern 55 der unteren Bolzen 54 wieder angezogen, um die Stirnplatte 41 gegenüber dem Gehäuseteil 20 in der gewünschten Position zu fixieren.

## Patentansprüche

1. Hebelbetätigte Schalteinrichtung (1), die auf eine Konsole (5) befestigt werden kann, bestehend aus
- einem Gehäuseteil (20) mit im wesentlichen horizontalem Boden (21), an dem an sich gegenüberliegenden Enden zwei Vertikalschenkel (22, 23) sitzen ;
- zwei an den Vertikalschenkeln (22, 23) angeordneten Schaltern (10, 11) mit je einem eindrückbaren Schaltstößel (12,13), die sich mit lichtem Abstand gegenüberliegen ;
- einem Steuerhebel (30), der an seinem unteren Ende (31) am Boden (21) des Gehäuseteils (20) befestigt ist und sich von dort zu einem freien oberen Ende (33) erstreckt, das in lichtem vertikalen Abstand oberhalb der genannten Vertikalschenkel (22, 23) liegt, wobei der Steuerhebel (30) in neutraler Ausgangsstellung mittig zwischen den Vertikalschenkeln (22, 23) steht, aus der er innerhalb eines festgelegten Hebelweges wahlweise in eine von zwei sich gegenüberliegenden Schaltstellungen verschwenkt werden kann, in denen er den Schaltstößel (12, 13) jeweils eines der beiden Schalter (10, 11) beaufschlagt ; und
- einer Anschlagvorrichtung (40), die mit dem Gehäuseteil (20) verbunden ist und zwei oberhalb der Schaltstößel (12, 13) sich gegenüberliegende, den Verschwenkweg des Steuerhebels (30) begrenzende Anschlagflächen (44, 45) aufweist ; gekennzeichnet durch folgende Merkmale :
a) die beiden Schalter (10, 11) sind je an einem vertikal gerichteten Flansch (24, 25) befestigt, die an den oberen Enden der beiden Vertikalschenkel (22, 23) rechtwinklig nach innen ragen ;
b) die Anschlagvorrichtung (40) weist eine vertikale Stirnplatte (41) auf, die an den Flanschen (24, 25) befestigt ist und an ihrem oberen Rand ein Paar sich horizontal erstreckender Lappen (42, 43) trägt, deren einander zugewandten Innenkanten (44, 45) die Anschlagflächen für den Steuerhebel (30) bilden ;
c) die Stirnplatte (41) ist gegenüber den Flanschen (24, 25) verschwenkbar und in der jeweiligen Schwenkstellung arretierbar.

2. Schalteinrichtung nach Anspruch 1, dadurch gekennzeichnet, daß die Befestigung der Anschlagvorrichtung (40) an den Flanschen (24, 25) über durch obere, Bohrungen (53a) in der Stirnplatte (41) gesteckte Bolzen-Mutter-Verbindungen (53, 55) sowie über durch untere, horizontale Schlitze (47) der Stirnplatte (41) gesteckte Bolzen-Mutter-Verbindungen (54, 55) erfolgt.

3. Schalteinrichtung nach Anspruch 2, dadurch gekennzeichnet, daß im Boden (21) des Gehäuseteils (20) ein erster Schlitz (26) und im unteren Rand der Stirnplatte (41) ein zweiter Schlitz (48) vorgesehen sind, die zueinander so angeordnet sind, daß ein Verschwenkwerkzeug (65) gleichzeitig in beide Schlitze (26, 48) eingreifen und durch Verdrehung die Stirnplatte (41) gegenüber dem Gehäuse (20) verschwenken kann, wenn die die horizontalen Schlitz (47) durchragenden Bolzen-Mutter-Verbindungen (54, 55) gelöst sind.

4. Schalteinrichtung nach einen der Ansprüche 1 bis 3, dadurch gekennzeichnet, daß der Steuerhebel (30) aus flexiblem Flachmaterial mit rechteckigem Querschnitt besteht, dessen Schmalseiten parallel zum Hebelverschwenkweg liegen.

5. Schalteinrichtung nach Anspruch 4, dadurch gekennzeichnet, daß die Schmalseiten des Steuerhebels (30) an dessen unterem Ende (31) mit einem Gewinde versehen sind, auf das Befestigungsmittel (32) zur Befestigung des Steuerhebels am Boden (21) geschraubt sind.

6. Schalteinrichtung nach Anspruch 5, dadurch gekennzeichnet, daß sich das untere Ende ' (31) des Steuerhebels (30) durch den Boden (21) des Gehäuseteils (20) sowie durch die Konsole (5) erstreckt, und daß die Befestigungsmittel (32) aus einer oberhalb des Bodens (21) und einer unterhalb der Konsole (5) angeordneten Gegenmutter bestehen.

7. Schalteinrichtung nach einem der vorhergehenden Ansprüche, dadurch gekennzeichnet, daß das Gehäuseteit (20) im wesentlichen U-förmig ausgebildet ist, und daß die die U-Schenkel bildenden Vertikalschenkel (22, 23) elastisch verschwenkbar sind, so daß Stirnpiatte (41). Vertikalschenkel (22, 23) und der den U-Steg bildende Boden (21) ein elastisches Gelenkviereck bilden, das relativ gegenüber dem Hebeiverschwenkweg in gewünschten Stellungen justierbar ist.

## Claims

1. A lever operated switch actuator (1) for mounting on a support (5) comprising
- a bracket (20) comprising a generally horizontal base (21) having a pair of vertical legs (22, 23) disposed upwardly from opposite ends of said base ;
- a pair of switches (10, 11) disposed on the vertical legs (22, 23) each comprising depressable plungers (12, .13) spaced. apart from and pointing toward each. other ;
- a control lever (30) secured at its lower end (31) to said base (21) of said bracket (20) and rising therefrom to a free upper end (33) spaced vertically above the vertical legs (22, 23), said lever (30) being normally disposed in a neutral position midway between said vertical legs (22, 23) and selectively deflectible in a predetermined lever path toward one of the two opposing switch positions in which said lever actuates the plunger (12, 13) of either of the two switches (10, 11) ; and
- a stop member (40) secured to said bracket (20) and having two opposing lever stops (44, 45) being positioned above said plungers (12, 13) and limiting the deflection path of the control lever (30) ;
characterized by the following features :
a) said two switches (10, 11) being secured respectively to a vertically oriented flange (24, 25), inwardly projecting under a right angle on the upper ends of both vertical legs (22, 23) ;
b) said stop member (40) having a vertical face (41) secured to said flanges (24, 25) and a pair of horizontally projecting tabs (42, 43) disposed from the upper end of said face (41), each of said tabs having an inner edge (44, 45) opposing each other and comprising said lever stops for said control lever (30) ;
c) said face (41) being deflectible with respect to said flanges (24, 25) and settable in selected positions.

2. Switch actuator of claim 1, wherein said stop member (40) is mounted to each of said flanges (24, 25) by nuts and bolts (53, 55) being received within upper apertures (53a) in said face (41) and by nuts and bolts (54, 55) being received within lower horizontal slots (47) in said face (41).

3. Switch actuator of claim 2, wherein said base (21) of said bracket (20) includes a first notch (26), said face (41) includes a second notch (48) on its lower end ; said first and said second notches (26, 48) being cooperatively disposed to receive a rotary tool (65) spanning simultaneously said notches (26, 48) ; the rotation of said tool (65) causing said face (41) to pivot with respect to said bracket (20) when the nuts and bolts (54, 55) being received in said horizontal slots (47) being in a loosened condition.

4. Switch actuator according to one of claims 1 to 3, wherein the control lever (30) is constructed of flexible, flat material of rectangular cross section, its narrow sides being disposed parallelly to the lever path.

5. Switch actuator of claim 4, wherein said narrow sides of the control lever (30) have screw thread portions on its lower end (31) and fastening means (32) are threadably engaged with said portions to secure the control lever to the base (21).

6. Switch actuator of claim 5, in which the lower end (31) of the control lever (30) extends through both the base (21) of said bracket (20) and the support (5), and said fastening means (32) comprise jam nuts disposed one above the base (21) and the other below the support (5).

7. Switch actuator of one of the preceding claims, wherein the bracket (20) is generally U-shaped and wherein the vertical legs (22, 23) forming the U-Iegs are flexibly deflectible, said face (41), said vertical legs (22, 23) and said base (21) forming the U-web provide a flexible four-bar linkage settable in selected positions relative to the lever path.

## Revendications

1. Dispositif de commutation (1) à actionnement par levier, pouvant être fixé sur une console (5), constitué par :
- une partie formant boîtier (20) munie d'un fond (21) en principe horizontal sur lequel reposent deux branches verticales (22, 23) prévues à ses extrémités opposées ;
- deux commutateurs (10, 11) montés sur les branches verticales (22, 23) comprenant chacun un poussoir de commutation enfonçable (12, 13), ces poussoirs étant opposés l'un à l'autre avec un certain écartement ;
- un levier de commande (30) qui est fixé par son extrémité inférieure (31) sur le fond (21) de la partie formant boîtier (20) et qui s'étend à partir de ce point jusqu'à une extrémité supérieure libre (33) qui se trouve à une certaine distance verticale au-dessus des branches verticales mentionnées (22, 23), ce levier de commande (30) occupant une position médiane entre les branches verticales (22, 23) dans sa position de départ neutre, à partir de laquelle il peut pivoter selon un débattement déterminé pour venir sélectivement dans l'une ou l'autre de deux positions de commutation opposées dans lesquelles il agit chaque fois sur le poussoir (12, 13) de l'un des deux commutateurs (10, 11) ;
- un dispositif formant butée (40) relié à la partie formant boîtier (20) et qui présente deux surfaces de butée (44, 45) opposées l'une à l'autre au-dessus des poussoirs de commutation (12, 13), limitant le débattement par pivotement du levier de commande (30) ;
caractérisé par les particularités suivantes :
a) les deux commutateurs (10, 11) sont fixés chacun sur une aile (24, 25) orientée verticalement, ces ailes s'étendant à angle droit vers l'intérieur aux extrémités supérieures des deux branches verticales (2, 23) ;
b) le dispositif formant butée (40) présente une plaque verticale (41) qui est fixée sur les ailes (24, 25) et qui porte sur son bord supérieur une paire de bras (42, 43) orientés horizontalement, dont les bords intérieurs (44, 45) orientés l'un vers l'autre forment les surfaces de butée pour le levier de commande (30) ;
c) la plaque (41) peut pivoter par rapport aux ailes (24, 25) et peut être bloquée dans chaque position de pivotement.

2. Dispositif de commande suivant la revendication 1, caractérisé en ce que la fixation du dispositif formant butée (40) sur les ailes (24, 25) est assurée par des moyens de fixation (53, 55) comprenant un boulon et un écrou, insérés à travers des trous supérieurs (53a) de la plaque (41), ainsi que par des moyens de fixation (54, 55) comprenant un boulon et un écrou, insérés à travers des fentes horizontales inférieures (47) de la plaque (41).

3. Dispositif de commutation suivant la revendication 2, caractérisé en ce qu'il est prévu, dans le fond (21) de la partie formant boîtier (20), une première fente (26) et, dans le bord inférieur de la plaque (41), une seconde fente (48), ces fentes étant disposées l'une par rapport à l'autre de telle sorte qu'un outil de basculement (65) puisse être engagé simultanément dans les deux fentes et puisse, par rotation, faire pivoter la plaque (41) par raport à la partie formant boîtier (20) quand les moyens de fixation (54, 55) comprenant un boulon et un écrou traversant les fentes horizontales sont desserrés.

4. Dispositif de commutation suivant l'une quelconque des revendications 1 à 3, caractérisé en ce que le levier de commande (30) est formé par une matière plate flexible de section droite rectangulaire, dont les petits côtés sont parallèles à la direction de débattement par pivotement du levier.

5. Dispositif de commutation suivant la revendication 4, caractérisé en ce que les petits côtés du levier de commande (30) sont munis à son extrémité inférieure (31) d'un filetage sur lequel des moyens de fixation (32) sont vissés pour la fixation du levier de commande sur le fond (21).

6. Dispositif de commutation suivant la revendication 5, caractérisé en ce que l'extrémité inférieure (31) du levier de commande (30) s'étend à travers le fond (21) de la partie formant boîtier (20), ainsi qu'à travers la console (5), et en ce que les moyens de fixation (32) sont constitués par un écrou disposé au-dessus du fond (21) et par un contre-écrou disposé au-dessous de la console (5).

7. Dispositif de commutation suivant l'une quelconque des revendications précédentes, caractérisé en ce que la partie formant boîtier (20) a d'une façon générale une forme en U, et en ce que les branches verticales (22, 23) formant les branches de l'U peuvent pivoter élastiquement, de sorte que la plaque (41), les branches verticales (22, 23) et le fond (21) formant la branche transversale de l'U constituant un parallélogramme articulé élastique qui peut être réglé dans les positions désirées par rapport au débattement par pivotement du levier.
